# EUROPÄISCHE PATENTSCHRIFT

(11) **EP 1 543 892 B1**
(45) Veröffentlichungstag und Bekanntmachung des Hinweises auf die Patenterteilung: **11.04.2007**
(21) Anmeldenummer: 03029513.3
(22) Anmeldetag: 20.12.2003
(51) Int. Cl.: B21D 7/12, B21D 7/022

(54) **Biegemaschine zum Biegen von Strängen, insbesondere von rohrförmigen Strängen**
Machine for bending bars, in particular tubes
Dispositif à cintrer des barres, notamment des tuyaux

(43) Veröffentlichungstag der Anmeldung: 22.06.2005
(73) Patentinhaber: MEWAG MASCHINENFABRIK AG, CH-3457 Wasen i.E. (CH)
(72) Erfinder: Peters, Udo, Kitchener Ontario N2P 1V4 (CA); Kuehni, Urs, 4950 Huttwil (CH)
(74) Vertreter: Zeller, Josef

(56) Entgegenhaltungen:
- EP-A- 0 121 077
- DE-A- 3 635 169
- DE-A- 3 811 891
- DE-U- 29 501 141
- US-A- 5 765 426

## Beschreibung

Die Erfindung betrifft eine Biegemaschine gemäss dem Oberbegriff von Anspruch 1.

Es sind Biegemaschinen zum Biegen von Strängen, insbesondere von rohrförmigen Strängen mit relativ kleinen Aussendurchmessern von ca. 15 mm und kleiner bekannt. Diese Biegemaschinen arbeiten ohne Biegedorn und sind mit einem oder mehreren Biegeständer versehen. Der Biegekopf ist an einer vertikal angeordneten um 360° verschwenkbaren Tragscheibe befestigt und weist einen Radialschlitz zum Einführen des zu biegenden Stranges auf. Diese verschwenkbare Anordnung des Biegekopfes erlaubt ein Biegen in alle Richtungen.

Aus DE-GM 295 01 141 U1 ist eine Vorrichtung zum Biegen von Rohren bekannt, die einen Biegenständer mit einer drehbar gelagerten, antreibbaren Tragscheibe aufweist. Die Tragscheibe ist mit einem segmentartigen Radialschlitz zum Einlegen von ungebogenen Rohren versehen. An der Tragscheibe ist ein Biegekopf mit einem antreibbaren Biegearm befestigt. Ein stationär am Biegeständer angeordneter Motor treibt über Ketten sowohl die Tragscheibe als auch den Biegearm am Biegekopf an. Zur wahlweisen Umschaltung der Antriebsbewegung von der Tragscheibe auf den Biegekopf und umgekehrt ist eine Sperre, die mit einer Bremse zusammenwirkt, notwendig. Dieser gemeinsame Antrieb für die Verschwenkbewegung der Tragscheibe und für die Bewegung des Biegearmes erfordert eine Vielzahl von Umlenkungen der Antriebsbewegung mit Ritzeln und flexiblen Zugmitteln wie Ketten und entsprechende Einrichtungen zum Bremsen und Sperren der Tragscheibenbewegung. Im weiteren verhindert dieser gemeinsame Antrieb eine rasche Folge der für eine Biegeoperation notwendigen Tragscheiben- und Biegearmbewegung, weil zwischen diesen beiden Bewegungen eine Sperrung der Tragscheibe erforderlich ist. Erst nach vollzogener Sperrung kann eine Bewegung des Biegearmes eingeleitet werden. Solche Biegemaschinen arbeiten deshalb entsprechend langsam und wegen den vielen Umlenkungen der langen flexiblen Zugmittel wenig präzis. Im weiteren benötigt sie viel Unterhalt.

Aus DE-PS 36 35 169, die den Oberbegriff von Anspruch 1 bildet, ist eine Biegemaschine zum Biegen von rohrförmigen Strängen bekannt, die ein Maschinenbett als Fundamentplatte für eine Stranghaltevorrichtung und einen auf dem Maschinenbett verschiebbaren Biegeständer aufweist. Der Biegeständer ist mit einer um 360° drehbaren Tragscheibe und einem an der Tragscheibe befestigten Biegekopf versehen. Ein erster Elektromotor für die Verschiebung des Biegeständers ist auf dem Maschinenbett angeordnet. Dieser Elektromotor erzeugt durch die Verschiebung des Biegeständers den Strangvorschub. Ein zweiter Elektromotor ist am verschiebbaren Biegeständer angeordnet und erzeugt die Drehbewegung der Tragscheibe um 360° zusammen mit dem Biegekopf. Ein dritter Elektromotor ist mit dem Biegekopf verbunden und wird gemeinsam mit der Tragscheibe und dem Biegekopf verschwenkt. Der Elektromotor mit einem Reduziergetriebe und der Biegekopf sowie die drehbare Tragscheibe bilden zusammen eine entsprechend grosse Masse, die bei jeder Biegeoperation und bei jedem Strangvorschub beschleunigt und wieder abgebremst werden muss. Im weiteren sind für die Stromzuführung zu den mobil angeordneten Motoren Kabel etc. für eine bewegliche Energiezuführung notwendig. Durch die Montage des zweiten Elektromotors am Biegeständer wird dessen verschiebbare Masse erhöht. Die relativ grossen zu bewegenden Massen begrenzen die Arbeitsgeschwindigkeit und erhöhen die Störanfälligkeit der Biegemaschine. Auch der Freiraum im Bewegungsbereich des Werkstückes wird dadurch stark beschränkt.

Aus DE-PS 38 11 891, ist eine weitere Vorrichtung zum Biegen von Strangmaterial bekannt. An einem horizontal verfahrbaren Ständer ist ein Biegekopf an einer um 360° drehbaren vertikalen Tragscheibe befestigt. Parallel zur Tragscheibe am Ständer ist eine Antriebscheibe angeordnet, die über ein Winkelgetriebe einen Biegearm eines Biegekopfes verschwenkt und dadurch eine Biegung am Strangmaterial durchführt. Der Antrieb sowohl für die Tragscheibe als auch für den Biegekopf erfolgt durch zwei am verschiebbaren Ständer befestigten Motoren mit ihren zugeordneten Getrieben. Beim Biegen von Strängen mit mehreren Biegeoperationen am gleichen Strang, insbesondere an langen Strängen, die zwischen den Biegeoperationen einen Verfahrweg von 0,3m oder mehr benötigen, muss bei dieser Biegevorrichtung der horizontal verfahrbare Ständer mit seinem Biegekopf zusammen mit den beiden Antriebsmotoren und ihren Reduktionsgetrieben verfahren werden. Zwischen sich folgenden Biegeoperationen am gleichen Strang muss der verfahrbare Ständer beschleunigt und wieder abgebremst werden, was bei relativ grossen Massen entsprechend zeitaufwendig ist. Im weiteren sind für die mobilen Motoren Schleppkabel erforderlich.

Der Erfindung liegt die Aufgabe zu Grunde, die geschilderten Nachteile zu überwinden und insbesondere eine Biegemaschine zu bauen, die eine grosse Flexibilität d.h. eine rasche Umrüstung auf andere Produkte erlaubt und einen kompakten relativ leichten Biegeständer aufweist. Im weiteren soll Freiraum im Bereich des Biegeständers geschaffen werden, damit für Einrichtungen zum Be- und Entladen der Biegemaschine eine gute Zugänglichkeit vorhanden ist. Eine weitere Zielsetzung ist die Erreichung einer hohen Biegezykluszahl pro Zeiteinheit am gleichen Biegeteil oder an sich folgenden Biegeteilen durch Verkleinerung der bewegten Massen und eine hohe Biegepräzision. Zusätzlich soll auch die Wartungsfreundlichkeit der Maschine verbessert werden.

Nach der Erfindung wird diese Zielsetzung durch die Merkmale von Anspruch 1 erfüllt.

Die erfindungsgemässe Biegemaschine bietet durch den kompakten Biegeständer eine hohe Flexibilität d.h. eine rasche Umrüstung auf andere Produkte. Auch der Freiraum im Bereich des Biegeständers schafft zusätzliche Freiheiten für das gebogene Produkt als auch eine optimale Zugänglichkeit für Einrichtungen zum Be- und Entladen. Im weiteren kann durch Verkleinerung der bewegten Massen eine hohe Zykluszahl von Biegeoperationen, auch bei langgestreckten gebogenen Rohren, eine hohe Biegepräzision und eine verbesserte Wartungsfreundlichkeit der Maschine erreicht werden.

Eine vorteilhafte Anodnung der Antriebsaggregate wird erreicht, wenn diese ausserhalb von vorbestimmten Verschiebewegen der Biegeständer am Ende des Maschinenbettes befestigt sind.

Ein kostengünstiger und präziser Antrieb ist erreichbar, wenn die Antriebsaggregate als Elektromotoren ausgebildet sind, die ihre Antriebskraft über Profilwellen auf Transmissionen wie Zahnriemen, Ketten etc. auf die Tragscheibe und auf den Biegekopf übertragen.

Eine vorteilhafte Anordnung der kraftübertragenden Maschinenelemente ergibt sich, wenn die Profilwellen am Maschinenbett gelagert sind. Weitere Vorteile ergeben sich durch die gemeinsame Verschiebung der Zahnräder mit dem Biegeständer und die Uebertragung der Antriebsbewegungen von den Profilwellen über am Biegeständer angeordnete Transmissionen auf die Tragscheibe und den Biegekopf.

Eine Reduktion der Bewegungstoleranzen der Tragscheibe und am Biegekopf sind erreichbar, wenn die auf den Profilwellen gleitenden Zahnräder mit Zahnräder einer am Biegeständer angeordneten Transmission im Eingriff sind und die Transmission die Antriebsbewegung auf eine Antriebsscheibe und von dieser über Zahnräder auf die Tragscheibe übertragen.

Eine kompakte Bauweise des Biegekopfes und minimale Bewegungsmassen sind erreichbar, wenn ein Innenzahnkranz die Antriebsbewegung über ein Zahnrad am Biegekopf und ein Kegelradgetriebe auf die Antriebsachse für die Biegeoperation überträgt.

Kleine Toleranzen in den Bewegungsabläufen sind gemäss einem Ausführungsbeispiel erreichbar, wenn die Antriebsachse für die Biegeoperation ein Zahnrad trägt, das mit einer am Biegearm angeordneten Zahnstange im Eingriff steht und eine Abstützschiene vor der Biegearmverschwenkung durch eine Linearbewegung zum Strang hinführt. Im weiteren kann an der Antriebsachse für die Biegeoperation eine Kurvenscheibe angeordnet sein, die mit einem linearbeweglichen Abtaster in Kontakt steht und der die Linearbewegung auf eine Gleitschiene überträgt.

Die Verschwenkbewegung des Biegearmes wird selbsttätig eingeleitet, wenn die Abstützschiene am rohrförmigen Strang eine Abstützposition erreicht hat.

Um massgenaue gebogene Werkstücke zu erhalten, sind die bei der Biegeoperation massgebenden Bewegungstoleranzen von entscheidender Bedeutung. Es ist deshalb von Vorteil, alle an der Bewegungsübertragung beteiligten Zahnräder mit Untersetzungen, vom Antriebsmotor bis zum Biegekopf, zu optimieren. Es wird deshalb vorgeschlagen, durch die Wahl der Untersetzung der Motordrehzahl an den Zahnrädern vor und nach der Transmission geringstmögliche Bewegungstoleranzen zu erreichen.

Im Nachfolgenden soll anhand eines Beispieles die Erfindung zusätzlich erläutert werden.

Dabei zeigen:
- Fig. 1: eine Seitenansicht einer Einkopfbiegemaschine,
- Fig. 2: eine zweite Seitenansicht auf die Biegemaschine gemäss Fig.1,
- Fig. 3: eine Draufsicht auf Fig.1,
- Fig. 4: einen Schnitt durch den Biegekopf nach der Linie IV-IV in Fig. 6,
- Fig. 5: einen Schnitt gemäss der Linie V-V in Fig. 2,
- Fig. 6: einen vom Biegeständer getrennten Biegekopf in Perspektive und
- Fig. 7: einen Biegekopf ohne Biegewerkzeug und ohne Zahnstangenabdeckung.

In Fig.1-3 und 5 ist mit 1 ein Maschinenbett für eine erfindungsgemässe Biegemaschine bezeichnet. Am Maschinenbett 1 sind eine Stranghaltevorrichtung 2 stationär und einen in Richtung der Mittelachse 3 des ungebogenen Stranges (nicht dargestellt) verschiebbaren Biegeständer 4 angeordnet. Das dargestellte Beispiel in Fig.1-3 zeigt eine Einkopfbiegemaschine. Durch Anordnung eines zweiten Maschinenbettes und eines zweiten Biegeständers auf der rechten Seite der Stranghaltevorrichtung 2 könnte die Einkopfbiegemaschine auf eine Doppelkopfbiegemaschine erweitert werden.

Am Biegeständer 4 ist, wie aus dem Stand der Technik mehrfach bekannt, eine Tragscheibe 5 für einen Biegekopf 6 angeordnet. Die Tragscheibe 5 ist um die Mittelachse 3 des ungebogenen Stranges um 360° drehbar gelagert und mit einem Radialschlitz 13 zum Einführen des Stranges versehen. Ausserhalb eines vorbestimmten Verschiebeweges 8 des Biegeständers 4 sind Antriebsaggregate 9, 10 und 11 stationär am Ende des Maschinenbettes 1 angeordnet. Den Antrieben, im dargestellten Beispiel als Elektromotoren ausgebildet, sind folgende Antriebsfunktionen zugeordnet. Der Antrieb 9 kann über eine Kugelgewindespindel 12 den Biegeständer 4 entlang dem Maschinenbett 1 in Richtung des Pfeiles 14 verschieben. Die Antriebe 10 und 11 übertragen ihre Antriebsbewegung auf Profilwellen 15 und 16 z.B. Wellen mit einer Keilnut, die am Maschinenbett 1 gelagert sind. Die Drehbewegung der Profilwellen 15 und 16 wird auf Zahnräder 17 und 18 übertragen, die auf den Profilwellen 15 und 16 gelagert und gemeinsam mit dem Biegeständer 4 verschiebbar sind. Eine Transmission z.B. Zahnriemen 20 bzw. 21 übertragen die Antriebsbewegungen auf die Tragscheibe 5 oder, wie in Fig. 2 dargestellt, indirekt über eine zusätzliche Antriebscheibe 19 und Zahnräder 22,23 auf die Tragscheibe 5 bzw. auf den Biegekopf 6.

In Fig. 4 ist der Biegekopf 6 ohne Biegeständer 4 (Fig. 1,2+5) dargestellt. Der Biegekopf 6 erhält seine Antriebsbewegung für die Biegeoperation von der Antriebscheibe 19 über einen Zahnkranz 28 auf ein Zahnrad 35. Das Zahnrad 35 ist auf einer Achse 24 aufgekeilt, die den Antrieb über Kegelräder 25 der Antriebsachse 26 für die Biegeoperation zuleitet. Am Ende der Antriebsachse 26 ist ein Biegewerkzeug 37 aufgespannt. Im weiteren trägt die Antriebsachse 26 eine Kurvenscheibe 31, die mit einem Abtaster 38 in Kontakt steht und eine Linearbewegung auf eine Gleitschiene 33 (Fig. 5+6) überträgt. Auf der Antriebsachse 26 ist ebenfalls ein Zahnrad 32 angeordnet, das mit einer Zahnstange 39 im Eingriff steht. Die Zahnstange 39 überträgt einer in Fig. 5+6 dargestellten Abstützschiene 29 eine Linearbewegung.

In Fig 6 ist der Biegekopf 6 mit einem um die Antriebsachse 26 verschwenkbaren Biegearm 27 und der in Richtung des Pfeiles 30 linearbeweglichen Abstützschiene 29 sowie der in Richtung des Pfeiles 34 linearbeweglichen Gleitschiene 33 versehen. Das Biegewerkzeug 37 ist auf die Antriebsachse 26 aufgesetzt.

In Fig. 7 ist die wirkungsweise des Zahnrades 32 und der Zahnstange 39 für die Linearbewegung der Abstützschiene 29 leicht erkennbar. Das Zahnrad 32 überträgt bei Beginn der Biegeoperation die Drehbewegung auf die Zahnstange 39, die die Abstützschiene 29 trägt. Die Abstützschiene 29 wird dabei gegen ein nicht dargestelltes Werkstück gefahren und klemmt dieses im Biegewerkzeug 37 (Fig 4,5,6) fest. Ueber den Abtaster 38 erhält die Gleitschiene 33 von der Kurvenscheibe 31 eine Linearbewegung zum Biegewerzeug 37 (Fig.4,5,6) hin. Nach der Festklemmung des Werkstückes durch die Abstützschiene 29 wird durch den Bewegungsstillstand der Abstützschiene 29 selbsttätig die Verschwenkbewegung des Biegearmes 27 eingeleitet.

Nach einem Richtungswechsel des Kegelradantriebes 25 wird der Biegearm 27 zurückgeschwenkt und anschliessend die Abstützschiene 29 zurückgefahren. Das Werkstück liegt nun ohne Klemmung am Biegewerkzeug 37 an und der Biegeständer 4 kann in eine neue Position gefahren und eine weitere Biegeoperation kann am Werkstück vorgenommen werden. In gleicher Weise kann rasch hintereinander programmgesteuert die notwendige Anzahl Biegungen an einem Werkstück durchgeführt werden, bevor es aus der Stranghaltevorrichtung 2 automatisch oder von Hand entfernt und ein neues Werkstück eingelegt werden kann.

## Patentansprüche

1. Biegemaschine zum Biegen von Strängen, insbesondere von rohrförmigen Strängen, bestehend aus einer Stranghaltevorrichtung (2) und aus einem in Richtung der Mittelachse (3) des ungebogenen Stranges auf einem Maschinenbett (1) verschiebbaren Biegeständer (4), wobei der Biegeständer mit einer um die Mittelachse (3) um 360° drehbar gelagerten Tragscheibe (5) für einen Biegekopf (6) versehen ist und die Tragscheibe (5) einen Radialschlitz (13) aufweist sowie aus Antriebsaggregaten für die Verschiebung des Biegeständers (4), für die Verdrehung der Tragscheibe (5) und für das Biegen mit dem Biegekopf (6), **dadurch gekennzeichnet, dass** die Antriebsaggregate (9-11) für die Verschiebung des Biegeständers (4), für die Verdrehung der Tragscheibe (5) und für das Biegen am Maschinenbett (1) stationär angeordnet und dass entlang eines Verschiebeweges (8) des Biegeständers (4) am Maschinenbett (1) Profilwellen (15, 16) zur Uebertragung der Antriebsbewegung von den stationären Antriebsaggregaten (10, 11) auf den Biegeständer (4) vorgesehen sind.

2. Biegemaschine nach Anspruch 1, **dadurch gekennzeichnet, dass** die Antriebsaggregate (9-11) ausserhalb eines vorbestimmten Verschiebeweges (8) des Biegeständes (4) an einem Ende des Maschinenbettes (1) befestigt sind.

3. Biegemaschine nach Anspruch 1 oder 2, **dadurch gekennzeichnet, dass** die Antriebsaggregate (10,11) als Elektromotoren ausgebildet sind, die ihre Antriebskraft über die Profilwellen (15,16) auf Zahnräder (17, 18) und Transmissionen wie Zahnriemen (20,21), Ketten etc. auf die Tragscheibe (5) und auf den Biegekopf (6) übertragen.

4. Biegemaschine nach Anspruch 3, **dadurch gekennzeichnet, dass** die Profilwellen (15,16) am Maschinenbett gelagert und die Zahnräder (17, 18) zusammen mit dem Biegeständer (4) entlang der Profilwellen (15, 16) verschiebbar angeordnet sind.

5. Biegemaschine nach Anspruch 3 oder 4, **dadurch gekennzeichnet, dass** die auf den Profilwellen (15,16) gleitenden Zahnräder (17,18) mit Zahnräder einer am Biegeständer angeordneten Transmission (20,21) im Eingriff sind und die Transmission die Antriebsbewegung auf eine Antriebsscheibe (19) und von dieser über Zahnräder (22,23) auf die Tragscheibe (5) und den Biegekopf (6) übertragbar ist.

6. Biegemaschine nach einem der Ansprüche 1-5, **dadurch gekennzeichnet, dass** ein Zahnkranz (28) die Antriebsbewegung auf ein in den Zahnkranz (28) eingreifendes Zahnrad (35) und über ein Kegelradgetriebe (25) auf eine Antriebsachse (26) für die Biegeoperation überträgt.

7. Biegemaschine nach Anspruch 6, **dadurch gekennzeichnet, dass** die Antriebsachse (26) ein Zahnrad (32) trägt, das mit einer am Biegearm (27) angeordneten Zahnstange (39) im Eingriff steht und eine Abstützschiene (29) vor der Biegearmverschwenkung durch eine Linearbewegung zum Strang hin führt.

8. Biegemaschine nach Anspruch 6, **dadurch gekennzeichnet, dass** die Antriebsachse (26) eine Kurvenscheibe (31) trägt, die mit einem linearbeweglichen Abtaster (38) in Kontakt steht und der eine Linearbewegung auf eine Gleitschiene (33) überträgt.

9. Biegemaschine nach einem der Ansprüche 7 oder 8, **dadurch gekennzeichnet, dass** eine Verschwenkbewegung des Biegearmes (27) bei Erreichen der Abstützposition der Abstützschiene (29) am Strang selbsttätig einleitbar ist.

10. Biegemaschine nach einem der Ansprüche 3-9, **dadurch gekennzeichnet, dass** durch die Wahl der Untersetzung der Motordrehzahl durch die Zahnräder (17, 18) und der Transmission (20, 21) sowie von dieser auf die Antriebscheibe (19) die im Biegeprozess massgebenden Bewegungstoleranzen optimierbar sind.

## Claims

1. Bending machine for bending rods, in particular tubular rods, said machine consisting of a rod-holding device (2) and of a bending stand (4) which can be displaced on a machine bed (1) in the direction of the central axis (3) of the unbent rod, wherein said bending stand is provided with a carrying disc (5) for a bending head (6), which carrying disc is mounted so as to be rotatable about said central axis (3) by 360°, and said carrying disc (5) has a radial slit (13); and said machine also consisting of driving units for the displacement of the bending stand (4), for the rotation of the carrying disc (5) and for the bending operation by means of the bending head (6), **characterised in that** the driving units (9-11) for the displacement of the bending stand (4), for the rotation of the carrying disc (5) and for the bending operation are disposed on the machine bed (1) in a stationary manner, and that profiled shafts (15, 16) for transmitting the driving movement from the stationary driving units (10, 11) to the bending stand (4) are provided along a path (8) of displacement of the bending stand (4) on the machine bed (1).

2. Bending machine according to Claim 1, **characterised in that** the driving units (9-11) are fastened to one end of the machine bed (1) outside-a predetermined path (8) of displacement of the bending stand (4).

3. Bending machine according to Claim 1 or 2, **characterised in that** the driving units (10, 11) are constructed as electric motors which transmit their driving force via the profiled shafts (15, 16) to gearwheels (17, 18) and transmissions such as toothed belts (20, 21), chains, etc., to the carrying disc (5) and to the bending head (6).

4. Bending machine according to Claim 3, **characterised in that** the profiled shafts (15, 16) are mounted on the machine bed and the gearwheels (17, 18) are disposed so as to be displaceable, together with the bending stand (4), along said profiled shafts (15, 16).

5. Bending machine according to Claim 3 or 4, **characterised in that** the gearwheels (17, 18) which slide on the profiled shafts (15, 16) are in engagement with gearwheels belonging to a transmission (20, 21) disposed on the bending stand and, via said transmission, the driving movement can be transmitted to a driving pulley (19) and, from the latter, via gearwheels (22, 23) to the carrying disc (5) and the bending head (6).

6. Bending machine according to one of Claims 1 to 5, **characterised in that** a gear ring (28) transmits the driving movement to a gearwheel (35) engaging in said gear ring (28) and, via a bevel gear unit (25), to a driving spindle (26) for the bending operation.

7. Bending machine according to Claim 6, **characterised in that** the driving spindle (26) carries a gearwheel (32) which is in engagement with a toothed rack (39) disposed on the bending arm (27) and guides a supporting rail (29) towards the rod by means of a linear movement prior to the tilting of the bending arm.

8. Bending machine according to Claim 6, **characterised in that** the driving spindle (26) has a cam disc (31) which is in contact with a detector (38) which is movable in a linear manner and which transmits a linear movement to a sliding rail (33).

9. Bending machine according to one of Claims 7 or 8, **characterised in that** a tilting movement of the bending arm (27) can be initiated automatically when the supporting position of the supporting rail (29) on the rod is reached.

10. Bending machine according to one of Claims 3 to 9, **characterised in that** the tolerances of motion which are determinative in the bending process can be optimised by choosing the gearing-down of the rotational speed of the motor by the gearwheels (17, 18) and of the transmission (20, 21) and also from the latter to the driving pulley (19).

## Revendications

1. Dispositif à cintrer des barres, en particulier des barres tubulaires, se composant d'un dispositif de fixation de barres (2) et d'un support de cintrage (4) coulissant en direction de l'axe central (3) de la barre non cintrée sur un socle de machine (1), le support de cintrage étant muni d'un disque de support (5) logé pivotant à 360° autour de l'axe central (3) pour une tête de cintrage (6) et le disque de support (5) présentant une encoche radiale (13), et se composant également de groupes de commande pour le déplacement du support de cintrage (4), pour la rotation du disque de support (5) et pour le cintrage avec la tête de cintrage (6), **caractérisé en ce que** les groupes de commande (9 à 11) pour le déplacement du support de cintrage (4), pour la rotation du disque de support (5) et pour le cintrage sur le socle de machine (1) sont agencés stationnaires et **en ce que** des arbres profilés (15, 16) destinés à la transmission du mouvement de commande des groupes de commande stationnaires (10, 11) au support de cintrage (4) sont prévus le long d'une course de déplacement (8) du support de cintrage (4) sur le socle de machine (1).

2. Dispositif à cintrer selon la revendication 1, **caractérisé en ce que** les groupes de commande (9 à 11) sont fixés à une extrémité du socle de machine (1) en dehors d'une course de déplacement (8) prédéfinie du support de cintrage (4).

3. Dispositif à cintrer selon l'une quelconque des revendications 1 ou 2, **caractérisé en ce que** les groupes de commande (10, 11) sont réalisés sous forme de moteurs électriques, qui transmettent leur force de commande par l'intermédiaire des arbres profilés (15, 16) à des roues dentées (17, 18) et des transmissions telles que des courroies dentées (20, 21), des chaînes, etc., au disque de support (5) et à la tête de cintrage (6).

4. Dispositif à cintrer selon la revendication 3, **caractérisé en ce que** les arbres profilés (15, 16) sont logés sur le socle de machine et les roues dentées (17, 18) sont agencées coulissantes conjointement avec le support de cintrage (4) le long des arbres profilés (15, 16).

5. Dispositif à cintrer selon l'une quelconque des revendications 3 ou 4, **caractérisé en ce que** les roues dentées (17, 18) glissant sur les arbres profilés (15, 16) sont en prise avec des roues dentées d'une transmission (20, 21) agencée sur le support de cintrage et la transmission du mouvement de commande est transmissible à une poulie de commande (19) et depuis cette dernière, par l'intermédiaire de roues dentées (22, 23), au disque de support (5) et à la tête de cintrage (6).

6. Dispositif à cintrer selon l'une quelconque des revendications 1 à 5, **caractérisé en ce qu'**une couronne dentée (28) transmet le mouvement de commande à une roue dentée (35) engrenant dans la couronne dentée (28) et, par l'intermédiaire d'un engrenage conique (25), à un arbre de commande (26) pour l'opération de cintrage.

7. Dispositif à cintrer selon la revendication 6, **caractérisé en ce que** l'arbre de commande (26) porte une roue dentée (32), qui est en prise avec une crémaillère (39) agencée sur le bras de cintrage (27) et un rail d'appui (29) conduit vers la barre avant le pivotement du bras de cintrage via un mouvement linéaire.

8. Dispositif à cintrer selon la revendication 6, **caractérisé en ce que** l'arbre de commande (26) porte une came (31), qui est en contact avec un détecteur (38) mobile linéairement et qui transmet un mouvement linéaire à une glissière (33).

9. Dispositif à cintrer selon l'une quelconque des revendications 7 ou 8, **caractérisé en ce qu'**un mouvement de pivotement du bras de cintrage (27) peut être commencé automatiquement au niveau de la barre lors de l'atteinte de la position d'appui du rail d'appui (29).

10. Dispositif à cintrer selon l'une quelconque des revendications 3 à 9, **caractérisé en ce que** les tolérances de mouvement déterminantes dans le processus de cintrage peuvent être optimisées grâce au choix de la démultiplication du régime du moteur via les roues dentées (17, 18) et de la transmission (20, 21) aussi bien de ce dernier à la poulie de commande (19).
